# EUROPÄISCHE PATENTSCHRIFT

(11) **EP 3 851 355 B1**
(45) Veröffentlichungstag und Bekanntmachung des Hinweises auf die Patenterteilung: **07.06.2023**
(21) Anmeldenummer: 20152390.9
(22) Anmeldetag: 17.01.2020
(51) Int. Cl.: B61F 3/16, B61F 5/30

(54) **PORTALACHSE FÜR EIN DREHGESTELL EINES SCHIENENFAHRZEUGS**
PORTAL AXLE FOR A BOGIE OF A RAIL VEHICLE
AXE PORTATIF POUR UN BOGIE D'UN VÉHICULE FERROVIAIRE

(43) Veröffentlichungstag der Anmeldung: 21.07.2021
(73) Patentinhaber: HEMSCHEIDT Engineering GmbH & Co. KG, 90537 Feucht (DE)
(72) Erfinder: SAMES, Martin, 90537 Feucht (DE)
(74) Vertreter: Walther Bayer Faber Patentanwälte PartGmbB

(56) Entgegenhaltungen:
- WO-A1-2018/042326
- DE-A1-102006 044 614
- JP-A- 2010 274 686
- US-B2- 9 919 719

## Beschreibung

Die Erfindung betrifft die Portalachse für ein Drehgestell eines Schienenfahrzeugs, insbesondere eines Niederflurschienenfahrzeugs, mit den Merkmalen des Oberbegriffs von Anspruch 1 sowie ein Drehgestell mit einer solchen Portalachse.

Portalachsen der eingangs genannten Art sind aus dem Stand der Technik als Teile eines Drehgestells für ein Schienenfahrzeug, insbesondere ein Niederflurschienenfahrzeug, hinreichend bekannt.

So ist zum Beispiel aus der DE 10 2017 128 598 A1 eine Portalachse eines Drehgestells eines Schienenfahrzeugs bekannt, wobei das Drehgestell einen Rahmen mit endseitig am Rahmen angeordneten Tragarmen aufweist. Der Tragarm weist eine schwenkbar am Tragarm angeordnete Brücke auf, wobei auf der Innenseite der Brücke Primärfederpakete angeordnet sind, die einerseits an der Brücke und andererseits an der Portalachse befestigt sind.

Aus der US 9,919,719 B2 sind zwei einzelne Schwenkarme zur Bildung einer Achse eines Schienenfahrzeugs bekannt, wobei eine Radwelle eines Radsatzes an den Schwenkarmen angeordnet ist. Eine derartige Achse bildet eine sogenannte Vollachse, die zwar ein hier interessierendes Federkonzept besitzt, wobei jedoch keinerlei Verjüngung für große Drehwinkel sichtbar sind, sodass der Drehwinkel des Drehgestells einer solchen Achse eher klein ausfällt.

Die DE 2006 044 614 A1 offenbart eine Achse mit einer Schwingenlösung, bei der die Schwingen Getriebe aufweisen, die als Radsatzlager dienen. Die Lagerung ist damit als sogenannte Außenlagerung ausgeführt, was für Schienenfahrzeuge dienlich ist, die auf einer sogenannten Meterspur betrieben werden. Achsschenkel mit einer jeweiligen Achsschulter sind nicht offenbart, sodass auch hier erkennbar ist, dass gewöhnliche Vollachsen nur einen geringen Drehwinkel zulassen.

Ein aus der WO 2014/177417 A1 bekanntes Drehgestell eines Schienenfahrzeugs umfasst einen Rahmen mit einem Drehlager für den Wagenkasten des Schienenfahrzeugs. An dem Rahmen sind beabstandet zueinander zwei Portalachsen vorgesehen, wobei eine jede der Portalachsen zu beiden nach außen vorstehenden Enden jeweils einen Federarm zeigt. Auf dem Federarm ist eine Schraubenfeder als Primärfeder angeordnet, auf der sich der Rahmen für die Aufnahme des Drehlagers abstützt.

Die WO 2018/042326 A1 zeigt wiederum eine Portalachse eines Drehgestells, wobei die Portalachse jeweils endseitig einen Achsschenkel zur Aufnahme des Rades aufweist. Der Achsschenkel ist im Bereich der Aufnahme des Rades in etwa U-förmig mit schräg verlaufenden Flanken ausgebildet. Vor und hinter dem Achsschenkel sind Öffnungen zur Aufnahme von Befestigungsmitteln zur Fixierung von Schraubfedern vorgesehen.

Nachteilig an der Ausbildung der Drehgestelle mit Portalachsen gemäß der zuvor genannten drei Literaturstellen ist, dass im Bereich eines jeden Rades zumindest eine vorzugsweise zwei senkrecht angeordnete Primärfedern vorgesehen sind, auf denen sich der Rahmen zur Aufnahme des Drehlagers abstützt, denn durch die Primärfedern wird zumindest im jeweiligen Außenbereich des Drehlagers der Drehwinkel des Fahrzeugs relativ zum Drehgestell begrenzt.

Die DE 4 428 038 C1 zeigt ebenfalls ein Drehgestell mit einem Rahmen, wobei der Rahmen des Drehgestells zur Aufnahme des Drehlagers für den Wagenkasten vier einzeln aufgehängte Räder aufweist. Die Räder sind hierbei durch jeweils einen Schwenkarm am Rahmen schwenkbar gelagert. Gelagert ist der Rahmen durch Rahmenträger auf dem Schwenkarm im Bereich des Rades auf einem Federpaket, wobei das Federpaket schräg verlaufend auf den Schwenkarm aufsitzt. Eine Portalachse im eigentlichen Sinn ist bei diesem Drehgestell nicht vorgesehen.

Nachteilig hierbei ist, dass der Boden im Bereich der schräg verlaufenden Primärfeder über dem Niederflurniveau liegt, das heißt, dass der Fußboden nicht durchgehend eben sein kann.

Die der Erfindung zugrunde liegende Aufgabe besteht darin, einen maximalen Drehwinkel bereitzustellen bei gleichzeitig durchgehend ebenem Boden.

Zur Lösung der Aufgabe wird erfindungsgemäß vorgeschlagen, dass zum Abstützen eines Rahmens des Drehgestelles des Schienenfahrzeugs einerseits die Portalachse zu beiden Enden einen Schwenkarm zur schwenkbaren Verbindung der Portalachse mit dem Rahmen und andererseits jeder der beiden Achsschenkel eine erste Achsschulter mit einer darauf angeordneten Federeinrichtung zum federnden Abstützen des Rahmens an einer Stützfläche der Achsschulter aufweist. Dabei sind die Achsschulter und der Schwenkarm derart zueinander orientiert, dass ein Normalenvektor der Stützfläche und eine Längsachse des Schwenkarms einen Winkel von > 0° aber < 90° einschließen.

Die erste Achsschulter des Achsschenkels befindet sich örtlich gesehen über dem Schwenkarm. Die Achsschulter nimmt eine Federeinrichtung auf, gegen die sich der Rahmen des Drehgestells abstützt. Diese Federeinrichtung fungiert als Primärfeder. Das heißt, dass die beispielsweise aus dem Stand der Technik gemäß WO 2014/177417 A1 bekannte Primär-Spiralfeder am insbesondere hinteren Ende des Drehgestells entfallen kann, was unmittelbar zu einem größeren Drehwinkel zwischen Wagenkasten einerseits und Drehgestell andererseits führt. Durch die kompakte Bauweise der Portalachse mit jeweils endseitig an den Portalachsen angeordnetem Achsschenkel mit einer ersten Achsschulter zur Aufnahme der jeweiligen Federeinrichtung wird erreicht, dass der Bodenbereich durchgängig eben ausgebildet werden kann.

Die Anordnung der Schwenkarme an der Portalachse erfolgt vorteilhaft unterhalb der Achsschenkel. Die Schwenkarme stehen mit einem Rahmen des Drehgestells in Verbindung. Die erste Achsschulter ist zu dem Schwenkarm unmittelbar benachbart; oder anders ausgedrückt, befindet sich die erste Achsschulter auf der dem Zentrum des Drehgestells zugewandten Seite des Achsschenkels, auf der sich insbesondere auch der Schwenkarm befindet.

Durch die Anordnung der schrägverlaufenden Federeinrichtung im Winkel von > 0° aber < 90°, und hier insbesondere in einem Winkelbereich von 30° bis 60° und bevorzugt von etwa 45°, wird erreicht, dass beim Einfedern die Federeinrichtung über ihre gesamte Fläche gleichmäßig belastet wird. Dies deshalb, weil beim Vorgang des Einfederns ein Kreisbogenabschnitt beschrieben wird.

Vorteilhafte Merkmale und Ausgestaltungen der Erfindung ergeben sich aus den Unteransprüchen.

Die Portalachse weist mindestens eine Tragachse auf. Diese kann beispielsweise im Querschnitt rechteckig sein. Denkbar ist auch der Einsatz mehrerer Tragachsen, die nebeneinander verlaufen können.

Vorteilhaft weist die mindestens eine Portalachse zu beiden Enden jeweils einen Träger zur Anlenkung an der mindestens einen Tragachse auf. Bei einer im Querschnitt rechteckförmigen Tragachse kann der Träger hierbei Bestandteil der Tragachse sein. Bei mehreren parallel zueinander verlaufenden Tragachsen werden diese vorzugsweise durch zu beiden Enden angeordnete gesonderte Träger aufgenommen.

Nach einem weiteren vorteilhaften Merkmal der Erfindung ist der Achsschenkel auf dem Träger angeordnet oder einstückig mit diesem ausgebildet. Alternativ oder zusätzlich kann der Schwenkarm an dem Träger angeordnet oder einstückig mit diesem ausgebildet sein. Vorteilhalft ist eine Längsachse des Achsschenkels in etwa parallel zu der Längsachse des Schwenkarms ausgerichtet. Hieraus wird deutlich, dass der Schwenkarm im Betrieb unterhalb des Achsschenkels verläuft, was einen niedrigen Schwerpunkt des Rahmens ermöglicht, was wiederum Vorteile in Bezug auf die Niederflurigkeit des Fahrzeugs im Bereich des Drehgestells mit sich bringt, sowie darüber hinaus auch einen ebenen Boden über eine größere Fläche ermöglicht.

Im Einzelnen kann in Bezug auf den Schwenkarm vorgesehen sein, dass der Schwenkarm an der dem Rahmen zugewandten Seite des Drehgestells eine Lagerbuchse aufweist. Diese Lagerbuchse nimmt das eine Ende einer Rahmentraverse auf, die zu beiden Enden zur Aufnahme durch die jeweilige Lagerbuchse einen Lagerbock mit zwei Lagerflanschen zeigt, wobei die Lagerflansche der Aufnahme eines Achsstummels dienen, der in der Lagerbuchse verdrehbar gelagert ist. Der Lagerbock kann hierbei Teil des Rahmens sein. Somit ist die Rahmentraverse Teil des Rahmens. Der Rahmen kann optional ein Drehlager umfassen, durch das ein Wagenkasten drehbar auf dem Rahmen aufgenommen ist, wodurch sich auch größere Drehwinkel des Wagenkastens erreichen lassen.

Gemäß einer Ausführungsform der Erfindung ist vorgesehen, dass der Achsschenkel eine zweite Achsschulter aufweist, die in Richtung der ersten Achsschulter schräg auf diese zulaufend ausgebildet ist. Das heißt eine Stirnfläche der zweiten Achsschulter ist - in einer Projektion auf eine Ebene quer zu der Haupterstreckungsrichtung der Tragachse - geneigt zu der Stützfläche der ersten Achsschulter. Hieraus wird deutlich, dass der Achsschenkel in der Ansicht in etwa trapez- oder dreieckartig ausgebildet ist, wobei die Flanken dieses Achsschenkels, die schräg aufeinander zulaufend ausgebildet sind, die erste und die zweite Achsschulter bilden. Der schräge Verlauf der zweiten Achsschulter in Richtung auf die erste Achsschulter zu bewirkt, dass durch den hierdurch geschaffenen Freiraum hinter dem Achsschenkel ein größerer Drehwinkel des Drehgestells relativ zum Wagenkasten ermöglicht wird, was das Durchfahren enger Kurven erlaubt.

Nach einem weiteren Merkmal der Erfindung kann sich der Achsschenkel ausgehend von der Achsschulter in Richtung der Längsachse zumindest abschnittsweise verjüngen. Dies hat zur Folge, dass sich in Richtung der Enden des Drehgestells ein vergrößerter Bauraum ergibt, was dem Ziel dient, einen maximal möglichen Drehwinkel des Drehgestells relativ zum Wagenkasten zu ermöglichen.

In diesem Zusammenhang kann im Einzelnen vorgesehen sein, dass
- bei einer Projektion auf eine Ebene, die die Längsachse und eine Haupterstreckungsrichtung einer/der Tragachse der Portalachse enthält,
- eine in Richtung der Tragachse liegende erste Seitenfläche des Achsschenkels zu der Haupterstreckungsrichtung geneigt ist, und
- eine gegenüberliegende zweite Seitenfläche des Achsschenkels im Wesentlichen quer zur Haupterstreckungsrichtung orientiert.

Hieraus wird deutlich, dass die erste Seitenfläche des Achsschenkels unter Vergrößerung des Abstandes zur zweiten, gegenüberliegenden Seitenfläche schräg verlaufend ausgebildet ist. Hierdurch wird, wie bereits an anderer Stelle erläutert, der maximal mögliche Bauraum für den Drehwinkel zur Verfügung gestellt.

Gleichzeitig erfolgt hierdurch eine Vergrößerung der Stützfläche der ersten Achsschulter für die Federeinrichtung.

Gemäß einer Ausführungsform der Erfindung weist der Achsschenkel ein Lagerelement zum lagernden Aufnehmen eines Rads bzw. eines Achsstummels des Rads auf. Konkret kann das Lagerelement ein Lagerzapfen oder -bolzen sein.

Es wurde bereits darauf hingewiesen, dass der Achsschenkel auf der ersten Achsschulter eine Federeinrichtung aufnimmt. Diese Federeinrichtung ist insbesondere aus mehreren Elastomerfederpaketen ausgebildet, die übereinander angeordnet sind. Das heißt, es sind jeweils mehrere Elastomerkissen vorgesehen, die durch eine Metallplatte voneinander getrennt sind, somit ist die Federeinrichtung ähnlich einem Gummimetalllager ausgebildet. Hierbei kann vorgesehen sein, dass die Steifigkeit der Elastomerfederpakete oder Elastomerkissen gleich oder ungleich ist. Das heißt, durch die Wahl der Elastizität der einzelnen Elastomerfederpakete kann die Federkennlinie beeinflusst werden.

Gegenstand der Erfindung ist ebenfalls ein Drehgestell eines Schienenfahrzeugs, insbesondere eines Niederflurschienenfahrzeugs, mit zwei in Längsrichtung des Fahrzeugs beabstandet zueinander angeordneten erfindungsgemäßen Portalachsen, wobei zwischen den Portalachsen des Drehgestells ein Rahmen zur Aufnahme des Wagenkastens vorgesehen ist. Optional kann das Drehgestell ein Drehlager umfassen, welches durch eine Wiege an dem Rahmen aufgenommen ist. Durch das Drehlager ist der Wagenkasten gegenüber dem Rahmen drehbar, wodurch sich auch größere Drehwinkel des Wagenkastens erreichen lassen.

Der Rahmen kann durch die jeweiligen Rahmentraversen mit den jeweiligen Schwenkarmen der beiden Portalachsen verbunden sein. Konkret kann die Verbindung mittels der endseitig an den Schwenkarmen vorgesehenen Lagerbuchsen erfolgen, die die schwenkbare Verbindung der Rahmentraverse mit der entsprechenden Portalachse ermöglichen. Der Rahmen weist nach einem weiteren Merkmal der Erfindung zu jedem seiner vier Enden einen Federarm auf, der mit der Federeinrichtung auf der ersten Achsschulter des jeweiligen Achsschenkels in Verbindung steht. Hieraus wird deutlich, dass eine jede Portalachse um die ihr zugeordneten beiden Lagerbuchsen gegen die Kraft der jeweiligen Federeinrichtung auf einer Kreisbahn verschwenkbar ist.

Die Anordnung der Schwenkarme an der Portalachse, und hier insbesondere den Trägern der Portalachse, erfolgt unterhalb der Achsschenkel. Insofern wird hierdurch ein verhältnismäßig großer ebener und niederfluriger Boden bereitgestellt.

Anhand der Zeichnungen wird die Erfindung nachstehend beispielhaft näher erläutert.
- Fig. 1: zeigt eine perspektivische Ansicht auf das Drehgestell, das lediglich schematisch dargestellt ist;
- Fig. 2: zeigt eine perspektivische Ansicht auf eine Portalachse des Drehgestells;
- Fig. 3: zeigt eine weitere Ansicht auf die Portalachse des Drehgestells;
- Fig. 4: zeigt eine Seitenansicht auf den Achsschenkel der Portalachse des Drehgestells.

Das in Fig. 1 mit 1 bezeichnete Drehgestell weist einen Rahmen 3 auf, wobei der Rahmen 3 zu beiden Enden mit jeweils einer Portalachse 20 in Verbindung steht. Der Rahmen 3 selbst weist zwei parallel zueinander verlaufende Rahmenträger 4 mit jeweils endseitigem Federarm 5 auf. Zwischen den Rahmenträgern 4 ist eine Drehlagertraverse 7 angeordnet, auf der sich schematisch dargestellt das Drehlager 9 befindet. Dabei kann die Drehlagertraverse 7 über in Figur 1 nicht dargestellte Sekundärfedern an dem Rahmenträger 4 abgestützt sein. Das Drehlager 9 dient der drehbaren Aufnahme des nicht dargestellten Wagenkastens. Parallel zu der jeweiligen Portalachse verläuft eine Rahmentraverse 11, die endseitig an den Rahmenträgern 4 angelenkt ist.

Die Portalachse 20 umfasst eine im Querschnitt rechteckförmige Tragachse 22, die sich in einer Haupterstreckungsrichtung 22a erstreckt und endseitig jeweils einen Träger 24 (Fig. 4) aufweist. An dem Träger 24 ist in Richtung einer Längsachse 27 ein Schwenkarm 29 angeordnet, der endseitig mit einer Lagerbuchse 30 versehen ist. Auf dem Träger 24 ist der Achsschenkel 32 befestigt, der das Rad 33 aufnimmt. Durch die beiden Schwenkarme 29 erfolgt die Verbindung der Portalachse 20 mit dem Rahmen 3 des Drehgestells 1. Hierzu weist der Rahmen 3 des Drehgestells 1 einer jeden Portalachse 20 zugeordnet jeweils die Rahmentraverse 11 auf. Zur Verbindung der Rahmentraverse 11 mit den beiden Schwenkarmen 29 einer jeden Portalachse 20, ist an der Rahmentraverse 11 im Bereich eines jeden Schwenkarms 29 ein Lagerbock 13 vorgesehen, der zwei Lagerflansche 15 umfasst, die einen Achsstummel 16 aufnehmen, der in der Lagerbuchse 30 des Schwenkarms 29 drehbar gelagert ist.

Der Achsschenkel 32 umfasst eine erste Achsschulter 35 zur Aufnahme einer Federeinrichtung 37. Die Rahmenträger 4 weisen endseitig jeweils den Federarm 5 auf, der mit der Federeinrichtung 37 in Verbindung steht. Die Federarme 5 werden somit federnd an Stützflächen 35a der jeweils zugehörigen ersten Achsschulter 35 abgestützt. Die Federeinrichtung 37 umfasst einzelne Elastomerfederpakete 38, die jeweils durch Metallplatten 38a voneinander getrennt sind. Die erste Achsschulter 35, die der Aufnahme der Federeinrichtung 37 dient, und konkret der Normalenvektor 35b der Stützfläche 35a verläuft im Winkel α von etwa 45° zur Längsachse 27 des Schwenkarms 29.

Gegenüberliegend zu der ersten Achsschulter 35 ist eine zweite Achsschulter 36 vorgesehen, die auf die erste Achsschulter 35 schräg zuläuft, sodass der Achsschenkel 32 in der Ansicht in etwa trapez- oder dreieckförmig ausgebildet ist. Durch den schrägen Verlauf der zweiten Achsschulter 36 in Richtung auf die erste Achsschulter 35 wird im Bereich der zweiten Achsschulter 36 ein Freiraum geschaffen, der bewirkt, dass der Drehwinkel des Wagenkastens relativ zum Drehgestell vergrößert wird, mit der Folge, dass ein solches Fahrzeug enge Kurven durchfahren kann.

In diesem Zusammenhang bildet die Federeinrichtung 37 auf der ersten Achsschulter 35 die Primärfedereinrichtung, ohne dass, wie nach dem Stand der Technik teilweise vorgesehen, im Bereich der zweiten Achsschulter eine weitere Feder vorgesehen sein muss. Dies bewirkt ebenfalls, dass der zur Verfügung stehende Bauraum im Bereich der zweiten Achsschulter voll umfänglich einem größeren Drehwinkel zugutekommt.

Aus Fig. 3 ist erkennbar, dass der Achsschenkel 32 in Richtung der ersten Achsschulter 35 sich verbreiternd ausgebildet ist, und zwar dadurch, dass die auf der Innenseite verlaufende Seitenfläche 32a des Achsschenkels schräg zur Längsachse 27 verläuft. Hierdurch vergrößert sich in Richtung der Enden des Drehgestells 1 der zur Verfügung stehende Bauraum, mit der Folge, dass sich der Drehwinkel des Wagenkastens relativ zum Drehgestell vergrößert.

Bedingt durch die Anordnung des Schwenkarms 29 unter dem Achsschenkel 32 in Verbindung mit der schräg auf die erste Achsschulter 35 zulaufende zweite Achsschulter 36 wird somit nicht nur ein großer Drehwinkel zur Verfügung gestellt, sondern gleichfalls auch ein durchgehend ebener Boden, der aufgrund der geringen Höhe bedingt durch die Anordnung des Schwenkarmes 29 unterhalb des Achsschenkels 32, die niederflurige Ausgestaltung eines Fahrzeugs auch im Bodenbereich des Drehgestells 1 ermöglicht.

## Patentansprüche

1. Portalachse (20) für ein Drehgestell (1) eines Schienenfahrzeugs, insbesondere eines Niederflurschienenfahrzeuges, wobei die Portalachse (20) zu beiden Enden jeweils einen Achsschenkel (32) aufweist,
**dadurch gekennzeichnet,**
**dass** zum Abstützen eines Rahmens (3) des Drehgestelles des Schienenfahrzeugs
• die Portalachse (20) zu beiden Enden jeweils einen Schwenkarm (29) zur schwenkbaren Verbindung der Portalachse (20) mit dem Rahmen (3) und
• jeder der beiden Achsschenkel (32) eine erste Achsschulter (35) mit einer darauf angeordneten Federeinrichtung (37) zum federnden Abstützen des Rahmens (3) an einer Stützfläche (35a) der Achsschulter (35)
aufweist, wobei die Achsschulter (35) und der Schwenkarm (29) derart zueinander orientiert sind, dass ein Normalenvektor (35b) der Stützfläche (35a) und eine Längsachse (27) des Schwenkarms (29) einen Winkel (α) von > 0° aber < 90° einschließen.

2. Portalachse (20) nach Anspruch 1,
**dadurch gekennzeichnet,**
**dass** die Portalachse (20) mindestens eine sich zwischen den beiden Achsschenkeln (32) erstreckende Tragachse (22) aufweist.

3. Portalachse (20) nach einem der vorangehenden Ansprüche,
**dadurch gekennzeichnet,**
**dass** der Schwenkarm (29) eine Lagerbuchse (30) zur lagernden Aufnahme des Rahmens (3) aufweist.

4. Portalachse (20) nach einem der vorangehenden Ansprüche,
**dadurch gekennzeichnet,**
**dass** sich der Achsschenkel (32) ausgehend von der Achsschulter (35) in Richtung der Längsachse (27) zumindest abschnittsweise verjüngt.

5. Portalachse (20) nach Anspruch 4,
**dadurch gekennzeichnet,**
**dass** - bei einer Projektion auf eine Ebene, die die Längsachse (27) und eine Haupterstreckungsrichtung (22a) einer/der Tragachse (22) der Portalachse (20) enthält -
• eine in Richtung der Tragachse (22) liegende erste Seitenfläche (32a) des Achsschenkels (32) zu der Haupterstreckungsrichtung (22a) geneigt ist und
• eine gegenüberliegende zweite Seitenfläche (32b) des Achsschenkels (32) im Wesentlichen quer zu der Haupterstreckungsrichtung (22a) orientiert.

6. Portalachse (20) nach einem der vorangehenden Ansprüche,
**dadurch gekennzeichnet,**
**dass** die mindestens eine Portalachse (20) zu beiden Enden jeweils einen Träger (24) zur Anlenkung einer/der Tragachse (22) der Portalachse (22) aufweist.

7. Portalachse (20) nach Anspruch 6,
**dadurch gekennzeichnet,**
**dass** der Achsschenkel (32) undloder der Schwenkarm (29) auf oder an dem Träger (24) angeordnet sind/ist.

8. Portalachse (20) nach einem der vorangehenden Ansprüche,
**dadurch gekennzeichnet,**
**dass** der Achsschenkel (32) eine zweite Achsschulter (36) aufweist, deren Stirnfläche (36a) - in einer Projektion auf eine Ebene quer zu der Haupterstreckungsrichtung (22a) der Tragachse (22) - geneigt zu der Stützfläche (35a) der ersten Achsschulter (35) ist.

9. Portalachse (20) nach einem der vorangehenden Ansprüche,
**dadurch gekennzeichnet,**
**dass** der Achsschenkel (32) ein Lagerelement zum lagernden Aufnehmen eines Rads (33) der Portalachse (20) aufweist.

10. Portalachse (20) nach einem der vorangehenden Ansprüche,
**dadurch gekennzeichnet,**
**dass** die Federeinrichtung (37) mindestens ein, vorzugsweise mehrere übereinander angeordnete Elastomerfederpakete (38) aufweist.

11. Portalachse (20) nach Anspruch 10,
**dadurch gekennzeichnet,**
**dass** die Steifigkeit der Elastomerfederpakete (38) gleich oder ungleich ist.

12. Portalachse (20) nach einem der vorangehenden Ansprüche,
**dadurch gekennzeichnet,**
**dass** der Winkel (α) zwischen dem Normalenvektor (35b) und der Längsachse (27) in einem Bereich zwischen 30° und 60° liegt.

13. Drehgestell (1) für ein Schienenfahrzeug, insbesondere ein Niederflurschienenfahrzeug, mit zwei in Längsrichtung des Schienenfahrzeugs beabstandet zueinander angeordneten Portalachsen (20) gemäß einem der vorhergehenden Ansprüche,
**dadurch gekennzeichnet,**
**dass** zwischen den Portalachsen (20) des Drehgestells (1) ein Rahmen (3) zur Aufnahme eines Wagenkastens des Schienenfahrzeugs vorgesehen ist, wobei optional zur drehbaren Aufnahme des Wagenkastens ein Drehlager (9) vorgesehen ist.

14. Drehgestell (1) nach Anspruch 13,
**dadurch gekennzeichnet,**
**dass** der Rahmen (3) mit den jeweiligen Schwenkarmen (29) der beiden Portalachsen (20) verbunden ist, ist, insbesondere mittels der Lagerbuchsen (30) der Schwenkarme (29).

15. Drehgestell (1) nach Anspruch 13 oder 14,
**dadurch gekennzeichnet,**
**dass** der Rahmen (3) zu beiden Enden jeweils zwei Federarme (5) aufweist, die mit der jeweiligen Federeinrichtung (37) in Verbindung stehen.

## Claims

1. A portal axle (20) for a bogie (1) of a rail vehicle, in particular of a low floor rail vehicle, wherein the portal axle (20) has a respective axle journal (32) at both ends,
**characterized in that**
for the support of a frame (3) of the bogie of the rail vehicle
• the portal axle (20) has a respective pivot arm (29) at both ends for the pivotable connection of the portal axle (20) to the frame (3); and
• each of the two axle journals (32) has a first axle shoulder (35) having a spring device (37) arranged thereon for a resilient support of the frame (3) at a support surface (35a) of the axle shoulder (35),
wherein the axle shoulder (35) and the pivot arm (29) are oriented toward one another such that a normal vector (35b) of the support surface (35a) and a longitudinal axis (27) of the pivot arm (20) include an angle (α) of > 0°, but < 90°.

2. A portal axle (20) in accordance with claim 1,
**characterized in that**
the portal axle (20) has at least one support axle (22) extending between the two axle journals (32).

3. A portal axle (20) in accordance with one of the preceding claims,
**characterized in that**
the pivot arm (29) has a bearing sleeve (30) for the supporting reception of the frame (3).

4. A portal axle (20) in accordance with one of the preceding claims,
**characterized in that**
the axle journal (32) tapers at least sectionally starting from the axle shoulder (35) in the direction of the longitudinal axis (27).

5. A portal axle (20) in accordance with claim 4,
**characterized in that**
- on a projection onto a plane that includes the longitudinal axis (27) and a main direction of extent (22a) of a/the support axle (22) of the portal axle (20) -
• a first side surface (32a) of the axle journal (32) disposed in the direction of the support axle (22) is inclined toward the main direction of extent (22a); and
• an oppositely disposed second side surface (32b) of the axle journal (32) is oriented substantially transversely to the main direction of extent (22a)

6. A portal axle (20) in accordance with one of the preceding claims,
**characterized in that**
the at least one portal axle (20) has a respective support (24) at both ends for the linking of a/the support axle (22) of the portal axle (22).

7. A portal axle (20) in accordance with claim 6,
**characterized in that**
the axle journal (32) and/or the pivot art (29) is/are arranged on or at the support (24).

8. A portal axle (20) in accordance with one of the preceding claims,
**characterized in that**
the axle journal (32) has a second axle shoulder (36) whose front surface (36a) is inclined - in a projection onto a plane transverse to the main direction of extent (22a) of the support axle (22) - toward the support surface (35a) of the first axle shoulder (35).

9. A portal axle (20) in accordance with one of the preceding claims,
**characterized in that**
the axle journal (32) has a bearing element for the supporting reception of a wheel (33) of the portal axle (20).

10. A portal axle (20) in accordance with one of the preceding claims,
**characterized in that**
the spring device (37) has at least one, preferably a plurality of elastomer spring packages (38) arranged above one another.

11. A portal axle (20) in accordance with claim 10,
**characterized in that**
the stiffness of the elastomer spring packages (38) is similar or dissimilar.

12. A portal axle (20) in accordance with one of the preceding claims,
**characterized in that**
the angle (α) between the normal vector (35b) and the longitudinal axis (27) is in a range between 30° and 60°.

13. A bogie (1) for a rail vehicle, in particular a low floor rail vehicle, having two portal axles (20) in accordance with one of the preceding claims arranged spaced apart from one another in the longitudinal direction of the rail vehicle,
**characterized in that**
a frame (3) for the reception of a railcar body of the rail vehicle is provided between the portal axles (20) of the bogie (1), with a pivot bearing (9) optionally being provided for the rotatable reception of the railcar body.

14. A bogie (1) in accordance with claim 13,
**characterized in that**
the frame (3) is connected to the respective pivot arms (29) of the two portal axles (20), in particular by means of the bearing sleeves (30) of the pivot arms (29).

15. A bogie (1) in accordance with claim 13 or claim 14,
**characterized in that**
the frame (3) has two respective spring arms (5) at both ends that are connected to the respective spring device (37).

## Revendications

1. Pont-portique (20) pour un bogie (1) d'un véhicule ferroviaire, en particulier d'un véhicule ferroviaire à plancher surbaissé, le pont-portique (20) présentant, aux deux extrémités, respectivement une fusée d'essieu (32),
**caractérisé en ce que**,
pour le support d'un châssis (3) du bogie du véhicule ferroviaire,
• le pont-portique (20) présente, aux deux extrémités, respectivement un bras pivotant (29) pour la liaison pivotante du pont-portique (20) au châssis (3) et
• chacune des deux fusées d'essieu (32) présente un premier épaulement d'essieu (35) avec un dispositif à ressorts (37) disposé sur celui-ci pour le support sur ressort du châssis (3) sur une surface d'appui (35a) de l'épaulement d'essieu (35),
les épaulements d'essieu (35) et le bras pivotant (29) étant orientés les uns par rapport aux autres de telle manière qu'un vecteur normal (35b) de la surface d'appui (35a) et un axe longitudinal (27) du bras pivotant (29) forment un angle (α) de > 0° mais < 90°.

2. Pont-portique (20) selon la revendication 1,
**caractérisé en ce que**
le pont-portique (20) présente au moins un essieu porteur (22) qui s'étend entre les deux fusées d'essieu (32).

3. Pont-portique (20) selon l'une des revendications précédentes,
**caractérisé en ce que**
le bras pivotant (29) présente un coussinet (30) pour le logement sur palier du châssis (3).

4. Pont-portique (20) selon l'une des revendications précédentes,
**caractérisé en ce que**
la fusée d'essieu (32) s'amincit, au moins sur certaines parties, à partir de l'épaulement d'essieu (35) en direction de l'axe longitudinal (27).

5. Pont-portique (20) selon la revendication 4,
**caractérisé en ce que**
- lors d'une projection sur un plan qui contient l'axe longitudinal (27) et une direction d'extension principale (22a) d'un/de l'essieu porteur (22) du pont-portique (20) -
• une première surface latérale (32a) de la fusée d'essieu (32) située dans la direction de l'essieu porteur (22) est inclinée par rapport à la direction d'extension principale (22a) et
• une seconde surface latérale (32b) opposée de la fusée d'essieu (32) est orientée sensiblement transversalement à la direction d'extension principale (22a).

6. Pont-portique (20) selon l'une des revendications précédentes,
**caractérisé en ce que**
l'au moins un pont-portique (20) présente, aux deux extrémités, respectivement une poutre (24) pour l'articulation d'un/de l'essieu porteur (22) du pont-portique (22).

7. Pont-portique (20) selon la revendication 6,
**caractérisé en ce que**
la fusée d'essieu (32) et/ou le bras pivotant (29) est/sont disposés sur ou contre la poutre (24).

8. Pont-portique (20) selon l'une des revendications précédentes,
**caractérisé en ce que**
la fusée d'essieu (32) présente un second épaulement d'essieu (36), dont la surface frontale (36a) - dans une projection sur un plan transversal à la direction d'extension principale (22a) de l'essieu porteur (22) - est inclinée par rapport à la surface d'appui (35a) du premier épaulement d'essieu (35).

9. Pont-portique (20) selon l'une des revendications précédentes,
**caractérisé en ce que**
la fusée d'essieu (32) présente un élément de palier pour le logement sur palier d'une roue (33) du pont-portique (20).

10. Pont-portique (20) selon l'une des revendications précédentes,
**caractérisé en ce que**
le dispositif à ressorts (37) présente au moins un, de préférence plusieurs blocs-ressorts (38) en élastomère disposés les uns au-dessus des autres.

11. Pont-portique (20) selon la revendication 10,
**caractérisé en ce que**
la rigidité des blocs-ressorts (38) en élastomère est identique ou n'est pas identique.

12. Pont-portique (20) selon l'une des revendications précédentes,
**caractérisé en ce que**
l'angle (α) entre le vecteur normal (35b) et l'axe longitudinal (27) est compris entre 30° et 60°.

13. Bogie (1) pour un véhicule ferroviaire, en particulier un véhicule ferroviaire à plancher surbaissé, comportant deux ponts-portiques (20) selon l'une des revendications précédentes, disposés espacés l'un de l'autre dans la direction longitudinale du véhicule ferroviaire, **caractérisé en ce que**
un châssis (3) pour recevoir une caisse de wagon du véhicule ferroviaire est prévu entre les ponts-portiques (20) du bogie (1), un palier rotatif (9) étant prévu en option pour le logement rotatif de la caisse de wagon.

14. Bogie (1) selon la revendication 13,
**caractérisé en ce que**
le châssis (3) est relié aux bras pivotants (29) respectifs des deux ponts-portiques (20), en particulier au moyen des coussinets (30) des bras pivotants (29).

15. Bogie (1) selon la revendication 13 ou 14,
**caractérisé en ce que**
le châssis (3) présente, aux deux extrémités, respectivement deux bras à ressort (5) qui sont reliés au dispositif à ressorts (37) respectif.
